# DEMANDE DE BREVET EUROPEEN

(11) **EP 4 646 959 A1**
(43) Date de publication de la demande: **12.11.2025**
(21) Numéro de dépôt: 24174763.3
(22) Date de dépôt: 08.05.2024
(51) Int. Cl.: A44C 5/24

(54) **FERMOIR POUR BRACELET AJUSTABLE**

(71) Demandeur: Compagnie des Montres Longines, Francillon S.A., 2610 St-Imier (CH)
(72) Inventeur: TSCHUMI, Philipp, 4523 Niederwil (CH); LORIOL, Gregory, 2208 Les Hauts-Geneveys (CH)
(74) Mandataire: ICB SA

(57) **Abrégé**

L'invention concerne un fermoir (100) pour bracelet de montre comprenant une coiffe (3) reliée d'un premier côté à un premier brin de bracelet et d'un second côté à un second brin de bracelet, des moyens de liaison étant interposés entre le second brin de bracelet et la coiffe (3) du fermoir (1), ces moyens de liaison comprenant un maillon terminal (10) coulissant suivant une direction longitudinale du fermoir (1) entre un bâti (8) solidaire de la coiffe et la coiffe (3), depuis une première position dans laquelle le maillon terminal (10) est au moins partiellement engagé dans la coiffe (3) du fermoir (1), vers une seconde position dans laquelle le maillon terminal (10) est dégagé de la coiffe (3) du fermoir (1), le fermoir comprenant un organe de commande (6) par pression pour faire passer un élément denté (7) solidaire de l'organe de commande (6) d'une première position dans laquelle l'élément denté (7) est en prise avec une denture de crémaillère (11, 11') solidaire du maillon terminal (10) du fermoir, vers une seconde position dans laquelle l'élément denté (7) est libéré de son engagement avec la denture de crémaillère (11, 11'), le fermoir étant caractérisé en ce que l'organe de commande (6) est accessible depuis la coiffe (3) au travers d'une ouverture (34) formée dans la coiffe, l'organe de commande comprenant au moins un logement (62) dans lequel est disposé un ressort de rappel (14), ce ressort (14) prenant appui contre le bâti et en ce qu'il comprend au moins un autre ressort (15) agencé dans un logement de la coiffe pour repousser le maillon terminal (10) dans la seconde position où il est totalement dégagé de la coiffe (3) lorsque l'organe de commande est actionné.

## Description

### DOMAINE TECHNIQUE

La présente invention concerne un fermoir pour bracelet, du type à boucle déployante, qui permet un réglage de la longueur utile du bracelet.

La présente invention concerne également une montre-bracelet munie d'un tel fermoir.

### ART ANTERIEUR

La problématique relative à la nécessité de prévoir un dispositif de réglage de la longueur utile d'un bracelet est bien connue.

D'une part, dans le cas de bracelets composés de maillon, il est possible que le poignet du porteur présente une circonférence dont la valeur est située entre deux configurations du bracelet différant l'une de l'autre d'un seul maillon. Aussi, il est utile de prévoir un dispositif de réglage de la longueur utile du bracelet permettant un ajustement plus fin de la longueur du bracelet que le retrait ou l'ajout d'un maillon.

D'autre part, on sait également que la valeur de la circonférence du poignet varie en fonction des saisons, une valeur maximale étant généralement atteinte en été et une valeur minimale étant atteinte en hiver. La circonférence du poignet peut également être amenée à varier en fonction de la journée. Il est là encore préférable de prévoir un dispositif de réglage fin de la longueur utile du bracelet permettant au porteur du bracelet d'ajuster cette longueur pour améliorer le confort du bracelet au porter.

A titre d'exemple, le brevet EP 0 350 785 B1 décrit un fermoir comprenant un dispositif d'ajustement de la longueur utile du bracelet pouvant être manipulé sans outil. Le fermoir décrit dans ce brevet est du type à boucle déployante comportant deux lames articulées entre elle au moyen d'une tige les traversant toutes deux, chacune des lames portant à son extrémité libre un organe de fixation à un bracelet. Une première lame porte un crochet destiné à s'engager dans un trou ménagé dans la seconde lame pour y coopérer avec une gâchette permettant de verrouiller le crochet et donc le fermoir dans un état fermé. La seconde lame comprend deux parties susceptibles de coulisser l'une par rapport à l'autre dans une certaine plage prédéfinie, définissant un pas d'ajustement de la longueur utile du bracelet. Une première de ses deux parties porte la charnière la reliant à la première lame tandis que la seconde partie porte la gâchette de verrouillage. Le trou dans lequel le crochet s'engage pour verrouiller le fermoir présente une longueur, suivant la direction longitudinale du bracelet, correspondant à la plage de coulissement entre les deux parties de la seconde lame. La gâchette présente une partie centrale définissant deux emplacements pour le crochet, suivant la direction longitudinale du bracelet, correspondant à deux longueurs utiles différentes du bracelet. Un organe de commande comprenant notamment un poussoir permet d'actionner la gâchette pour libérer le crochet et ouvrir le fermoir.

On pourra signaler qu'un inconvénient qui résulte de cette structure est la perte du réglage de la longueur du bracelet à chaque ouverture du fermoir. De ce fait, le porteur du bracelet doit veiller à chaque fermeture de son fermoir que le crochet est inséré du côté de la portion centrale de la gâchette correspondant à la longueur souhaitée pour le bracelet.

Des dispositifs de réglage comportant un organe de verrouillage spécifique ont également été proposés, en alternative, pour éviter ce type d'inconvénients.

### RESUME DE L'INVENTION

La présente invention a pour but de remédier aux inconvénients mentionnés ci-dessus ainsi qu'à d'autres encore en procurant un fermoir pour le réglage fin de la longueur d'un bracelet de montre permettant d'une part de conserver le réglage de la longueur du bracelet sans risque de le perdre par inadvertance, et d'autre part en procurant une manipulation et un réglage particulièrement simple et rapide.

A cet effet, la présente invention concerne un Fermoir pour bracelet de montre comprenant une coiffe reliée d'un premier côté à un premier brin de bracelet et d'un second côté à un second brin de bracelet des moyens de liaison étant interposés entre le second brin de bracelet et la coiffe du fermoir, ces moyens de liaison comprenant un maillon terminal coulissant suivant une direction longitudinale du fermoir entre la coiffe et un bâti solidaire de la coiffe, depuis une première position dans laquelle le maillon terminal est engagé dans la coiffe du fermoir, vers une seconde position dans laquelle le maillon terminal est dégagé de la coiffe du fermoir, le fermoir comprenant un organe de commande par pression pour faire passer un élément denté solidaire de l'organe de commande d'une première position dans laquelle l'élément denté est en prise avec une denture de crémaillère solidaire du maillon terminal du fermoir, vers une seconde position dans laquelle l'élément denté est libéré de son engagement avec la denture de crémaillère.

Selon l'invention, l'organe de commande est accessible depuis la coiffe au travers d'une ouverture formée dans la coiffe, l'organe de commande comprenant un logement dans lequel est disposé au moins un ressort de rappel, ce ressort prenant appui contre le bâti, le fermoir comprenant également au moins un ressort agencé dans un logement de la coiffe pour repousser le maillon terminal dans la seconde position où il est totalement dégagé de la coiffe lorsque l'organe de commande est actionné.

Conformément à d'autres variantes avantageuses de l'invention :
- l'élément denté translate entre une position verrouillée et une position déverrouillée, l'élément denté présentant des dents agencées pour coopérer avec la dentures à crémaillère de le maillon terminal et former des positions distinctes de réglage ;
- le ressort traverse l'élément denté et prend appui sur le bâti et l'organe de commande ;
- que la coiffe présente une section générale en forme de U et est muni de deux ailes se faisant face, ces ailes portant chacune une ouverture pour recevoir les premier et second poussoirs ;
- les poussoirs présentent une tête et un corps, la tête de chaque poussoir reposant dans l'une des ouvertures et le corps comprenant un crochet agencé pour coopérer avec la première lame et maintenir le fermoir en position fermée sur les lames ;
- le bâti présente un usinage sur une partie de son épaisseur pour délimiter la longueur de course de l'organe de commande et des moyens de verrouillage ;
- le bâti comprend deux trous traversants agencé pour le passage des crochets des poussoirs ;
- que l'organe de commande comprend au moins une cavité agencée pour recevoir un ressort ;
- l'embout coulissant comprend des moyens de butée empêchant l'embout coulissant de se déloger de la coiffe ;
- le secteur denté présente une pluralité de dents, chaque dent définissant une position indexée de l'embout coulissant ;
- le secteur denté présente une pluralité de dents, chaque dent définissant une position indexée de l'embout coulissant ;
- le secteur denté comprend des dents de forme asymétrique de telle manière qu'une première portion de la dent est perpendiculaire à la direction du mouvement de l'embout coulissant, et la deuxième portion de la dent présente une pente ;
- l'élément denté du levier présente une forme complémentaire à la forme asymétrique des dents du secteur denté.

### BREVE DESCRIPTION DES FIGURES

D'autres caractéristiques et avantages de la présente invention ressortiront plus clairement de la description détaillée qui suit d'un mode de réalisation du fermoir pour bracelet de montre ou pour ceinture selon l'invention, cet exemple étant donné à titre purement illustratif et non limitatif seulement en liaison avec le dessin annexé sur lequel :
- la figure 1 est une vue en perspective du fermoir de la figure 1 à l'état assemblé ;
- la figure 2 est une vue en perspective éclatée de dessus du fermoir de la figure 1 ;
- la figure 3 est une vue en perspective éclatée de dessous du fermoir de la figure 1.

### DESCRIPTION DETAILLEE

L'invention va à présent être décrite en liaison avec un bracelet de montre. La figure 1 est une vue en perspective assemblée du fermoir selon l'invention tandis que les figures 2 et 3 sont des vues en perspective éclatée de ce même fermoir.

Le fermoir selon l'invention comprend une coiffe 3 reliée d'un premier côté à un premier brin de bracelet (non représenté sur les figures) avec interposition d'un système de fermeture à boucle déployante comprenant des première et seconde lames 1, 2 dont la structure est connue en soi et qui ne sera donc pas décrit davantage ici. On notera que le système de fermeture à boucle déployante peut être omis et que la coiffe 3 peut être reliée au premier brin de bracelet directement. La coiffe 3 est reliée d'un second côté à un second brin de bracelet (non représenté sur les figures) via un maillon terminal 10 de réglage fin de la longueur du bracelet.

Comme on peut le voir à la figure 1, la coiffe 3 présente une section générale en forme de U et est muni de deux ailes 30 se faisant face, ces ailes 30 présentant chacune une ouverture 31 agencée pour recevoir un poussoir 4, 5. Les poussoirs 4, 5 présentent chacun une tête 40, 50 et un corps 41, 51) la tête de chaque poussoir reposant dans l'une des ouvertures 30 et le corps 41, 51 comprenant un crochet 42, 52 agencé pour coopérer avec la première lame 1 et maintenir le fermoir en position fermée sur les lames 1, 2.

Par ailleurs, deux logements 32 sont ménagés dans le fond de la coiffe 3 pour recevoir des moyens de rappel 43, 44 exerçant une force de rappel sur les poussoirs.

La coiffe 3 comprend également des surfaces de guidage latérales afin de guider le maillon terminal 10 en coulissement dans la coiffe 3 entre le fond de la coiffe 3, les ailes 30 et un bâti 8 solidaire de la coiffe et fermant la section en U de la coiffe 3. Le maillon terminal 10 est capable de coulisser suivant une direction longitudinale du fermoir 1 entre une première position dans laquelle le maillon terminal 10 est engagé dans la coiffe 3, et une seconde position dans laquelle le maillon terminal 10 est totalement dégagé de la coiffe 3 du fermoir 1. La longueur disponible pour le réglage du bracelet est ainsi déterminée par la course du maillon terminal 10 entre ses première et seconde positions.

La coiffe 3 comprend encore au moins une rainure et, préférentiellement deux rainures 33, dans chacune desquelles est disposée un ressort hélicoïdal 15, ces ressorts 15 s'étendant dans le sens de la longueur du fermoir et étant contraints par le maillon terminal 10 lorsqu'il est monté dans la coiffe 3.

Le maillon terminal 10 comprend également au moins un, et de préférence, deux segments avec une denture à crémaillère 11, 11', les segments s'étendant dans des logements correspondants dans la coiffe 3. Ces segments avec une denture de crémaillère sont destinés à venir en prise avec un élément denté 7 présentant des dents 70, l'élément denté 7 étant actionné par un organe de commande 6 accessible depuis la coiffe 3 par le porteur.

Comme on peut l'observer sur les figures, l'organe de commande 6 se présente sous la forme d'un bouton-poussoir accessible depuis la face supérieure de la coiffe 3 via une ouverture 34. Le bouton-poussoir 6 est solidarisé à l'élément denté 7 via une vis 72 mais pourrait également être soudé, de manière à déplacer l'élément denté 7 simultanément avec le bouton poussoir 6.

Le bouton-poussoir 6 présente une surface d'actionnement 60 et un corps 61, le poussoir étant lié à l'élément denté 7 via son corps 61. Le corps 61 comprend deux trous borgnes 62 agencés pour recevoir au moins deux ressorts 14 traversant l'élément denté 7 via des trous 72 formé dans l'élément denté 7, et prenant appui sur le bâti 8. Une fois le fermoir assemblé, les segments présentant les dentures de crémaillère 11, 11' se déplacent entre le bouton-poussoir 6 et l'élément denté 7 de part et d'autre du corps 61 du bouton-poussoir 6, la hauteur du corps 61 permettant de créer un espace pour le passage des dentures à crémaillère.

Ainsi, lorsque le porteur presse (ou appuie) sur le bouton-poussoir 6 à l'encontre de la force de rappel élastique des ressorts 14, l'élément denté 7 est libéré de son engagement avec les dentures de crémaillères 11, 11', et le maillon terminal 10 est également déplacé et totalement dégagé de la coiffe 3 sous l'effet de la paire de ressorts 15.

Pour éviter que le maillon terminal 10 se déloge de la coiffe 3, des moyens de butée et de guidage 13 sont prévus sur ce dernier et coopère avec un usinage 33 formé sur le fond de la coiffe 3. Cet usinage forme à la fois une butée et la longueur de course disponible pour le maillon terminal.

On observe également à l'examen de la figure 3 qu'un usinage 80 est ménagé sur une partie de l'épaisseur du bâti 8 pour délimiter la longueur de course de l'organe de commande 6 et de l'élément denté 7, et au moins un téton 81 est formé dans l'usinage 80 pour le centrage du ressort 14.

Le bâti 8 comprend également deux trous traversants 82, adjacents à l'usinage 80, et agencés pour le passage des crochets 42, 52.

Ainsi, pour régler le fermoir, l'utilisateur appuie sur le bouton-poussoir 6 accessible depuis la coiffe 3, ce qui engendre le déplacement de l'élément denté 7 et ce qui permet de désengager l'élément denté 7 des dentures à crémaillère 11, 11'.

Au moment où l'élément denté 7 est désengagé, le maillon terminal 10 est libre et se déplace en translation jusqu'en butée sous l'action de la paire de ressort 15, le maillon terminal 10 est alors totalement dégagé de la coiffe 3 et l'utilisateur peut relâcher le bouton-poussoir.

Finalement, pour régler la longueur de bracelet souhaitée, l'utilisateur manipule le brin de bracelet attaché au maillon terminal 10 pour rétracter partiellement ce dernier dans la coiffe 3 dans la position souhaitée, l'association de l'élément denté 7 aux dentures à crémaillère 11, 11' formant un encliquetage débrayable et permettant à l'utilisateur de sentir le passage d'une dent à la suivante lors du réglage.

Il va de soi que la présente invention n'est pas limitée au mode de réalisation qui vient d'être décrit et que diverses modifications et variantes simples pourront être envisagées par l'homme du métier sans sortir du cadre de l'invention tel que défini par les revendications annexées.

## Revendications

1. Fermoir (100) pour bracelet de montre comprenant une coiffe (3) reliée d'un premier côté à un premier brin de bracelet et d'un second côté à un second brin de bracelet, des moyens de liaison étant interposés entre le second brin de bracelet et la coiffe (3) du fermoir (1), ces moyens de liaison comprenant un maillon terminal (10) coulissant suivant une direction longitudinale du fermoir (1) entre un bâti (8) solidaire de la coiffe et la coiffe (3), depuis une première position dans laquelle le maillon terminal (10) est au moins partiellement engagé dans la coiffe (3) du fermoir (1), vers une seconde position dans laquelle le maillon terminal (10) est dégagé de la coiffe (3) du fermoir (1), le fermoir comprenant un organe de commande (6) par pression pour faire passer un élément denté (7) solidaire de l'organe de commande (6) d'une première position dans laquelle l'élément denté (7) est en prise avec une denture de crémaillère (11, 11') solidaire du maillon terminal (10) du fermoir, vers une seconde position dans laquelle l'élément denté (7) est libéré de son engagement avec la denture de crémaillère (11, 11'), le fermoir étant **caractérisé en ce que** l'organe de commande (6) est accessible depuis la coiffe (3) au travers d'une ouverture (34) formée dans la coiffe, l'organe de commande comprenant au moins un logement (62) dans lequel est disposé un ressort de rappel (14), ce ressort (14) prenant appui contre le bâti et **en ce qu'**il comprend au moins un autre ressort (15) agencé dans un logement de la coiffe pour repousser le maillon terminal (10) dans la seconde position où il est totalement dégagé de la coiffe (3) lorsque l'organe de commande est actionné.

2. Fermoir (100) selon la revendication 1, **caractérisé en ce que** l'élément denté (7) translate entre une position verrouillée et une position déverrouillée, l'élément denté (7) présentant des dents (70) agencées pour coopérer avec les dentures à crémaillère (11, 11') du maillon terminal (10) et former des positions distinctes de réglage.

3. Fermoir (100) selon la revendication 1 ou 2, **caractérisé en ce que** les ressorts (14) traversant l'élément denté (7) et prennent appui sur le bâti (8) et l'organe de commande (6).

4. Fermoir (100) selon l'une des revendications précédentes, **caractérisé en ce que** la coiffe (3) présente une section générale en forme de U et est muni de deux ailes (30) se faisant face, ces ailes (30) portant chacune une ouverture (31) pour recevoir les premier et second poussoirs (4, 5).

5. Fermoir (100) selon l'une des revendications précédentes, **caractérisé en ce que** les poussoirs (4, 5) présentent une tête (40, 50) et un corps (41, 51), la tête de chaque poussoir reposant dans l'une des ouvertures (30) et le corps (41, 51) comprenant un crochet (42, 52) agencé pour coopérer avec la première lame (1) et maintenir le fermoir en position fermée sur les lames (1, 2).

6. Fermoir (100) selon l'une des revendications précédentes, **caractérisée en ce que** le bâti (8) présente un usinage (80) sur une partie de son épaisseur pour délimiter la longueur de course de l'organe de commande et des moyens de verrouillage.

7. Fermoir (100) selon la revendication 5 ou 6, **caractérisé en ce que** le bâti (8) comprend deux trous traversants (82) agencé pour le passage des crochets (42, 52).

8. Fermoir (100) selon l'une des revendications précédentes, **caractérisé en ce que** l'organe de commande (6) comprend au moins une cavité (60) agencée pour recevoir un ressort (14).

9. Fermoir (100) selon la revendication 4, **caractérisé en ce que** l'embout coulissant (10) comprend des moyens de butée (13) empêchant l'embout coulissant (10) de se déloger de la coiffe (3).

10. Fermoir (100) selon l'une des revendications précédentes, **caractérisé en ce que** le secteur denté (15) présente une pluralité de dents, chaque dent définissant une position indexée de l'embout coulissant.

11. Fermoir (100) selon l'une des revendications précédentes, **caractérisé en ce que** le secteur denté (15) comprend des dents de forme asymétrique de telle manière qu'une première portion de la dent est perpendiculaire à la direction du mouvement de l'embout coulissant, et la deuxième portion de la dent présente une pente.

12. Fermoir (100) selon la revendication 11, **caractérisé en ce que** l'élément denté (62) du levier (6) présente une forme complémentaire à la forme asymétrique des dents du secteur denté.
